# EUROPÄISCHE PATENTSCHRIFT

(11) **EP 3 693 663 B1**
(45) Veröffentlichungstag und Bekanntmachung des Hinweises auf die Patenterteilung: **11.08.2021**
(21) Anmeldenummer: 19156470.7
(22) Anmeldetag: 11.02.2019
(51) Int. Cl.: F23L 1/02, F23J 1/00, F23B 60/00, F23B 30/00, F23B 40/08, F23B 60/02, F23H 9/02

(54) **PELLETBRENNER**
PELLET FURNACE
BRÛLEUR À GRANULÉS

(43) Veröffentlichungstag der Anmeldung: 12.08.2020
(73) Patentinhaber: Haas + Sohn Ofentechnik GmbH, 5412 Puch (AT)
(72) Erfinder: Neudeck, Andreas, 5302 Henndorf (AT)
(74) Vertreter: Patentanwälte Barger, Piso & Partner

(56) Entgegenhaltungen:
- EP-A1- 2 629 012
- EP-A1- 2 944 874
- EP-A2- 2 320 145
- US-A1- 2007 215 021

## Beschreibung

Die Erfindung betrifft einen Pelletbrenner mit verstellbarer Primärluft entsprechend dem Oberbegriff des Anspruches 1 und der EP 2 629 012 A.

Diese Druckschrift offenbart einen Pelletbrenner, bei dem die Brennkammer an ihrem unteren Ende durch ein drehbares, perforiertes Rohr verschlossen wird, das zum unteren Rand der Brennkammer nur einen schmalen Spalt frei lässt. Durch das Rohr und dessen Perforationen wird Verbrennungsluft zugeführt, durch das Drehen des Rohres wird Asche ausgetragen. Da zugeführte Luft nach allen Richtungen aus dem Rohr strömt, wird ein starkes Gebläse benötigt, wie die durch Asche verschmutzte Luft behandelt wird, ist nicht klar. Die Menge der Primärluft wird nur über das Gebläse verstellt.

Aus der EP 2 944 874 A ist bei einem ähnlichen Pelletbrenner das Rohr polygonal mit Einbuchtungen ausgebildet, die über die axiale Erstreckung nur kurz (scheibenartig) ausgebildet sind, gefolgt von verdrehten, sonst aber gleichen Scheiben. Dadurch entsteht ein Zick-zack-förmiger Umriss des Rohres. Die Vorsprünge treten beim Rotieren in Ausnehmungen am Rand der Brennkammer, was den Austrag verbessert. Die Problematik der mit Asche verschmutzten, überflüssigen Luft wird nicht behandelt. Über die Regelung der Menge an Primärluft wird nichts ausgesagt.

Die US 2007/0215021 A offenbart in einer Variante ein Rohr, an dem radial abstehende Stäbe kammartig angeschweißt sind, die beim Rotieren in Ausnehmungen am Rand der Brennkammer eintreten, in einer anderen Variante ein polygonal ausgebildetes Rohr, das mittels gelochter Bleche, die in Richtung der Erzeugenden radial nach außen abstehen, in mehrere Abteile getrennt ist, wobei die Brennkammer bewegliche Flügel aufweist, die den rotierenden Blechen ausweichen, eine aufwändige und störanfällige Konstruktion. Die Menge der Primärluft wird nur über das Gebläse verstellt. Änderungen beim Bewegen der Flügel sind nicht beeinflussbar.

Derartige Pelletbrenner werden verwendet, um durch die Verstellung der Primärluft, die dem Brennstoff möglichst von unten zugeführt wird, unterschiedliche Betriebszustände wie Anbrennen, Hochleistung, Glut halten, etc. zu ermöglichen. In zahlreichen Ausgestaltungen ist es auch vorgesehen, Sekundärluft und sogar weitere Luftströme geregelt anzuwenden, wobei Regelungen der einzelnen Ströme verwendet werden, die äußerst komplex sein können.

Eine andere, bei jedem Ofen vorzunehmende Tätigkeit, ist das Austragen der Asche aus dem untersten Bereich des Brennraumes. Dafür gibt es verschiedene Lösungen, von der klassischen Aschenlade für händische Entnahme bis zur Austragschnecke in einer passenden Rinne.

Das bringt es mit sich, dass Primärluft und Ascheaustrag konkurrierend den Platz an der tiefsten Stelle beanspruchen und dabei noch diametral entgegengesetzte Bewegungsrichtung haben, was inhärent zu Beeinträchtigungen führt.

Es besteht somit ein Bedarf an einer Vorrichtung bzw. Konstruktion, die diese Konflikte zumindest deutlich verringert, im Idealfall löst, und es ist Ziel und Aufgabe der Erfindung, eine Vorrichtung zu schaffen die dies ohne merkliche Mehrkosten und unter großer Zuverlässigkeit ermöglicht.

Erfindungsgemäß werden diese Ziele durch die im kennzeichnenden Teil des Anspruches 1 angegebenen Merkmale erreicht, mit anderen Worten, es wird im untersten Bereich des Brennraumes, gegebenenfalls in seinem Boden, eine rechteckige, bevorzugt langrechteckige Öffnung vorgesehen, und es wird ein um seine horizontale Achse drehbarer kreiszylindrischer Brennerboden (Trommel, Walze) mit dieser Achse parallel zur Längsrichtung der Öffnung so vorgesehen, dass seine Erzeugenden Abstand von den Kanten der Öffnung haben (Spalt) und dass dieser Abstand so bemessen ist, dass er es ermöglicht, beim Drehen des Brennerbodens Asche auszutragen, Glut beiseite zu schieben und den Zutritt von Primärluft durch diesen Abstand zu ermöglichen. Beim Drehen der Trommel wird somit immer Asche ausgetragen, durch den Spalt kann auf der Austragseite Primärluft wie im Stand der Technik zutreten, auf der anderen Seite wesentlich besser, das dort die Luftbewegung und die Gutbewegung gleichsinnig erfolgt.

In einer Ausgestaltung dieser Konzeption ist vorgesehen, dass auch die Primärluft geregelt werden kann, indem die Trommel über den Umfang zumindest zwei Bereiche mit unterschiedlichem Radius aufweist. Dadurch kann man durch entsprechende Justierung in Umfangsrichtung (Winkellage) und einem Übergang des Rotierens auf eine Hin-Her-Bewegung mehrere Spaltbreiten und damit unterschiedliche Primärluftzufuhren erreichen. Auch bei dieser Ausgestaltung kann die Primärluft durch den Spalt auf der "richtigen" Seite besser als im Stand der Technik in den Brennraum an idealer Stelle eintreten.

Die Erfindung wird anhand der beigefügten Zeichnung näher erläutert. Dabei zeigt bzw. zeigen, rein schematisch:
die Figs. 1-3 einen erfindungsgemäßen Pelletbrenner mit kreiszylindrischer Trommel in aufgerissener, perspektivischer Darstellung, im schematischen, perspektivischen Schnitt und das Detail im Bereich des Spaltes,
die Figs. 4-6 einen Pelletbrenner mit regelbarer Primärluft in Darstellungen entsprechend denen der Figs. 1-3 in einem ersten Betriebsmodus,
die Figs. 7-9 einen Pelletbrenner mit regelbarer Primärluft in Darstellungen entsprechend denen der Figs. 1-3 in einem zweiten Betriebsmodus,
die Figs. 10-12 eine Variante mit perforierter Trommel in Darstellungen entsprechend denen der Figs. 1-3 und
die Figs. 13-15 eine Ausgestaltung der Variante der Figs. 10-12.

Die **Figs. 1-3** zeigen das Zuluftgehäuse 1 eines erfindungsgemäßen Pellet-Brenners 6 mit rotierendem Brennerboden 3. Der bewegliche Brennerboden 3 ist der Mantel eines Kreiszylinders (Walze, Trommel 8) mit horizontaler Achse, um die er in Richtung des Pfeiles R' (oder in der Gegenrichtung R, wobei üblicherweise kein Richtungswechsel vorgenommen wird) rotiert. Durch diese Bewegung, der Drehantrieb ist nicht dargestellt, wird Asche ausgetragen, durch die beiden Spalte 7 zwischen dem Brennerboden und dem unteren Rand des Brennergehäuses 2 und die Spalte entlang des Trommelmantels strömt Primärluft in das Brennergehäuse.

In der Darstellung der Figs. 1-9 ist die Walze bzw. Trommel 8 schematisch massiv dargestellt, dies aber nur, um den Abschluss des unteren Randes des Brennergehäuses deutlich zu machen, in der Praxis wird schon aus Gewichtsgründen ein Hohlzylinder als Trommel 8 verwendet werden. Die Wandstärke entspricht dabei vorteilhafterweise größenordnungsmäßig der Wandstärke des Brennergehäuses 2. Der Begriff Trommel oder Walze oder allgemein Zylinder wird nur zur Verdeutlichung der möglichen unterschiedlichen Proportionen, sonst aber synonym, verwendet, eine Walze ist dabei als länglich, eine Trommel als gestaucht anzusehen, die Wirkung ist stets die Gleiche. Im Brennergehäuse 2 befinden sich Löcher für die Sekundärluft, durch die die Sekundärluft 5 in das Brennergehäuse eintritt. Das Brennergehäuse 2 ist mit dem Zuluftgehäuse 1 fest verbunden, beispielsweise verschraubt oder verschweißt. Diese Baugruppe ist, ebenso wie der nicht dargestellte Drehantrieb, passend im Pellet-Brenner 6 angeordnet.

In den **Figs. 4-9** ist gemäß der Erfindung der bewegliche Brennerboden 3 als "Profilwalze" 8 ausgeführt, das heißt, dass er in verschiedenen Umfangsabschnitten unterschiedlichen Radius aufweist; im dargestellten Ausführungsbeispiel zwei Abschnitte über jeweils den halben Umfang (π). Wie aus den relativen Längen der einzelnen Bauteile hervorgeht, könnte auch eine Dreiteilung vorgenommen werden.

Bedeutsam ist, dass die Rotation der Walze 8 in eine hin-her-gehende Bewegung geändert wird, um stets alle Bereiche der beiden Spalte 7 in ein und demselben Oberflächenbereich zu halten. Beim Umschalten wird die Trommel passend verdreht, dann erfolgt wieder die hin-her-gehende Bewegung, initiiert durch einen (nicht dargestellten) Drehantrieb.

In der Position entsprechend den Figs. 4-6 ist der Bereich des Umfangs mit großem Radius zum Brennergehäuse 2 gewandt, die Spalte 7 sind schmal, die Menge an zugeführter Primärluft 4 ist klein.

In der Position entsprechend den Figs. 7-9 ist der Bereich des Umfangs mit kleinem Radius zum Brennergehäuse 2 gewandt, die Spalte 7 sind breit, die Menge an zugeführter Primärluft 4 ist groß.

Betreffend diese beiden Begriffe: Groß-Klein ist zu sagen, dass sie nur aufeinander Bezug nehmen.

Da die Steuerung der hin-her-Bewegung keine aufwendige Angelegenheit ist, stellt sie kein Hindernis für eine entsprechende Adaption bei der Herstellung oder dem Betrieb dar, auch die damit verbundenen Kosten sind gering.

Vorteile des beweglichen, insbesondere des gestuften Brennerbodens:
- Die Asche wird permanent aus dem Brenner gefördert, ohne dass der Ofen für den Reinigungsvorgang abgestellt werden muss.
- Durch die ständige Bewegung der Walze wird eine Verklumpung bzw. eine Versinterung der Aschenrückstände im Brenner stark reduziert.
- Durch die ständige Bewegung der Walze kann das Glutbett im Brenner immer auf einem "gleichbleibenden Niveau" gehalten werden. Dies kann sich besonders positiv auf die Eimissionen des Abgases, auf die Feinstaubkonzentration im Abgas und den Wirkungsgrad und des Ofens auswirken.
- Durch ein gleichbleibendes Glutbett können im Glutbett stabile Temperaturbedingungen geschaffen werden.
- Wenn die Walze als Profilwalze ausgeführt ist, kann durch die unterschiedlichen Durchmesserbereiche der Spalt zwischen dem Brennergehäuse und dem beweglichen Brennerboden verändert werden. Durch die Veränderung des Spaltes kann die Primärluftmenge und die Geschwindigkeit der Primärluft verändert werden, das sich vor allem in Tellastbetrieb des Pelletofens sehr positiv auf die Emissionen auswirkt.
- Die Profilwalze hat nicht nur eine Reinigungsfunktion sondern auch eine Funktion für die Primärluftregelung, d.h. das Verhältnis zwischen der Sekundärluft (Löcher im Brennergehäuse) und der Primärluft kann je nach Betriebszustand des Ofens, automatisch während des Betriebes verändert werden.

Die Öffnung im Brennerboden kann, wie abgebildet, einfach durch die unteren Enden der Seitenwände des Brennergehäuses gebildet werden, was einfach und kostengünstig ist. Es ist selbstverständlich möglich, das Brennergehäuse 2 mit einem üblichen Boden und diesen mit einer passender Öffnung zu versehen, wobei dieser Restboden entsprechend geneigt ist, um die Asche zur Öffnung und damit zum beweglichen Brennerboden 3 zu führen. Die unteren Ränder der Seitenwände können in beiden Fällen konturiert sein, das heißt, sie können gewellt oder im Zick-Zack verlaufen, und/oder aus der Ebene gebogen sein, um den Ascheaustrag und den Lufteintritt positiv zu beeinflussen.

Die Breite bzw. Höhe der Spalten 7 kann vom Fachmann in Kenntnis der Erfindung und des Brenners leicht bestimmt werden, sie liegt bevorzugt zwischen ca. 0,4 mm und ca. 6 mm bewegen. Ist der Spalt zu klein wird die Asche nicht richtig ausgetragen und die Luftzufuhr ist nicht ausreichend, ist des Spalt zu groß, dann könnten noch nicht restlos verbrannte Pellets in den darunterliegenden Aschebehälter fallen. Die beiden Grenzen können mit wenigen Versuchen genau ermittelt werden.

Ausgestaltungen der Trommel im Hinblick auf ihre Form sind möglich: Sie könnte kegelig ausgeführt sein, was durch axiale Verschiebung eine einfache und gegebenenfalls stufenlose Veränderung der Spaltbreite ermöglicht. Die Trommel könnte auch kugelige oder ellipsoide Form (Tonnen- oder Fassform) haben, besonders dann, wenn der Pelletofen eine sehr kleine Heizleistung (z.B. bis 4 KW ) hat und dadurch klein ist. Die Form der Ausnehmung im Brennraum 2 ist entsprechend anzupassen.

In einer Ausgestaltung, die in den **Figs.10-12** dargestellt ist, ist die Walze 8 als Hohlwalze, ähnlich einem Rohr, ausgeführt und weist radiale Löcher bzw. Bohrungen 10 am Mantel aufweisen, durch die zusätzliche Primärluft, angedeutet durch die Pfeile, strömt. Hier gibt es die (nicht dargestellte) Möglichkeit, durch eine zweite, innere Hohlwalze mit passend angeordneten Bohrungen, durch eine Relatiwerdrehung zwischen den beiden Walzen die Menge dieser zusätzlichen Primärluft auf einfache Weise zu regeln. Es wird im Text von Bohrungen gesprochen, die Art der Herstellung der Öffnungen ist aber völlig egal.

Die **Figs. 13-15** zeigen eine Ausgestaltung, der Variante entsprechend den Figs. 10-12, die aber auch auf die anderen Varianten der Erfindung angewandt werden kann: Auf der Oberfläche der Trommel 8 sind Vorsprünge ausgebildet, sogenannte Warzen 11, durch die es bei der Bewegung der Trommel 8 zu einem Mischvorgang in der am beweglichen Boden 3 aufliegenden Glut kommt. Je nach der gewählten Höhe der Warzen 11 über der sonstigen Trommeloberfläche sind für diese Warzen Ausnehmungen am unteren Rand des Brennergehäuses 2 vorzusehen oder nicht.

Die Form und Ausbildung der Warzen kann in weiten Grenzen frei gewählt werden, so kann bei Trommeln mit Löchern bzw. Bohrungen 10 beim Herstellen derselben das Material so aufgebogen werden, dass die Warzen aus diesem Material bestehen. Es ist klar, dass derartige Warzen auch an Trommeln ohne Bohrungen 10 und selbst an Volltrommeln vorgesehen werden können. Kombinationen mit Vertiefungen in der Trommeloberfläche sind möglich, wenn auch derartige Vertiefungen zum Verfüllen mit Material neigen.

Die axiale Länge des beweglichen Brennerbodens 3 ist zumindest gleich lang wie die Länge der Öffnung im Brennraum in dieser Richtung, um auch an diesen Kanten einen passenden Abschluss zu erreichen. Ein Überstand von einigen Millimetern bis zu wenigen Zentimetern stellt die einfachste und zuverlässigste Art eines Abschlusses dar.

Es kann die Trommel oder Walze 8 unabhängig von eventuellen Stufen im Radius oder Bohrungen 10 auch über Erhebungen (Warzen) verfügen, durch die bei der Drehbewegung die Durchmischung der Glut gefördert wird. Die Höhe dieser Warzen wird nur durch die Spalthöhe begrenzt, soferne nicht eine entsprechende Konturierung des Randes für deren Durchtritt vorgenommen wird, sie können in Reihen oder Gruppen angeordnet sein.

Es werden die Begriffe: "Höhe" des Spaltes 7 und: "Breite" des Spaltes 7 synonym verwendet.

Es kann somit der bewegliche Brennerboden 3 zumindest abschnittweise aus einem weitgehend frei bestimmbaren Rotationskörper bestehen, seine Rotationsachse verläuft im Wesentlichen horizontal, kann aber, speziell bei konischem Brennerboden, auch schräg verlaufen, wobei bis zu 20° gegen die Horizontale möglich sind. Aus Kostengründen und wegen der einfacheren Herstellung wird in der Praxis zumeist eine Form gewählt werden, die den in den Figuren gezeigten Ausführungsformen nahe kommt.

Der Antrieb und die Steuerung ist für den Fachmann in Kenntnis der Erfindung kein Problem, ebenso die zu verwendenden Materialien und Lager, etc..

In der Beschreibung und den Ansprüchen werden die Begriffe "vorne", "hinten", "oben", "unten" und so weiter in der landläufigen Form und unter Bezugnahme auf den Gegenstand in seiner üblichen Gebrauchslage, gebraucht. Das heißt, dass der Brennerboden 3 im Brennraum 2 "unten" ist und die Rauchgase im Brennraum 2 "nach oben" strömen. Quer zu einer Richtung meint im Wesentlichen eine um 90° dazu gedrehte Richtung.

Es soll noch darauf hingewiesen werden, dass in der Beschreibung und den Ansprüchen Angaben wie "unterer Bereich" eines Brennraums, Reaktors, Filters, Bauwerks, oder einer Vorrichtung oder, ganz allgemein, eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe (Breite - Länge) meint. All diese Angaben haben ihre landläufige Bedeutung, angewandt auf die bestimmungsgemäße Position des betrachteten Gegenstandes.

In der Beschreibung und den Ansprüchen bedeutet "im Wesentlichen", wenn keine andere Eingrenzung erwähnt ist, eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ±10° gemeint.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11% bedeutet: von 9,9% bis 12,1 %. Bei Bezeichnungen wie bei: "ein Lösungsmittel" ist das Wort "ein" nicht als Zahlwort, sondern als unbestimmter Artikel oder als Fürwort anzusehen, wenn nicht aus dem Zusammenhang etwas anderes hervorgeht.

Der Begriff: "Kombination" bzw. "Kombinationen" steht, soferne nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

Die in den einzelnen Ausgestaltungen und Beispielen angegebenen Merkmale (Bohrungen, Warzen, radiale Abstufungen, konische-zylindrische Mantelform, etc.) und Varianten können mit denen der anderen Beispiele und Ausgestaltungen frei kombiniert und insbesondere zur Kennzeichnung der Erfindung in den Ansprüchen ohne zwangläufige Mitnahme der anderen Details der jeweiligen Ausgestaltung bzw. des jeweiligen Beispiels verwendet werden.

**Bezugszeichenliste:**

| | | | |
|---|---|---|---|
| 01 | Zuluft gehäuse | 07 | Spalt |
| 02 | Brennergehäuse | 08 | Trommel, Walze |
| 03 | Brennerboden | 09 | Brennraum |
| 04 | Primärluft | 10 | Bohrung(en) |
| 05 | Sekundärluft | 11 | Warze(n) |
| 06 | Pellet-Brenner | R, R' | Drehrichtung |

## Patentansprüche

1. Pelletbrenner (6) mit verstellbarer Primärluft (4) und einer Vorrichtung zum Ascheaustrag, mit einem Brennraum (9), in dessen unterstem Bereich, dem Brennerboden zumindest eine Eintrittsöffnung für die Primärluft (4) und die Vorrichtung zum Ascheaustrag ausgebildet ist, wobei die Vorrichtung zum Ascheaustrag ein beweglicher Brennerboden (3) ist, der um eine nicht mehr als 20° gegen die Horizontale geneigte Drehachse drehbar gelagert ist und mit einem Drehantrieb verbunden ist; wobei der bewegliche Brennerboden (3) eine Öffnung im untersten Bereich des Brennraums (9) im Wesentlichen verschließt, wobei zwischen dem beweglichen Brennerboden (3) und den Kanten der Öffnung jeweils ein Spalt (7) zum Austrag der Asche verbleibt, durch den auch Primärluft (4) in den Brennraum eintritt, wobei der bewegliche Brennerboden (3) eine Walze oder Trommel (8) ist, die über ihren Umfang zumindest zwei Bereiche mit unterschiedlichem Radius aufweist, **dadurch gekennzeichnet, dass** bei zwei Bereichen die Bereiche über jeweils den halben Umfang (π) ausgebildet sind.

2. Pelletbrenner nach Anspruch 1, **dadurch gekennzeichnet, dass** die Walze oder Trommel (8) auf der dem Brennerraum (9) zugewandten Seite Erhebungen oder Warzen (11) aufweist.

3. Pelletbrenner nach Anspruch 1, **dadurch gekennzeichnet, dass** die Spalten (7) eine Breite zwischen 0,4 mm und 6 mm aufweisen.

4. Pelletbrenner nach einem der voranstehenden Ansprüche, **dadurch gekennzeichnet, dass** der Brennraum (9) durch ein Brennergehäuse (2) gebildet wird, dessen untere Ränder konturiert sind.

5. Pelletbrenner nach einem der voranstehenden Ansprüche, **dadurch gekennzeichnet, dass** drei Bereiche mit unterschiedlichem Radius vorgesehen sind.

## Claims

1. Pellet burner (6) having adjustable primary air (4) and a device for ash discharge, having a combustion chamber (9), in the lowermost part of which, the burner base, at least one inlet opening for the primary air (4) and the device for ash discharge are formed, the device for ash discharge being a movable burner base (3) which is mounted for rotation about an axis of rotation inclined no more than 20° to the horizontal and is connected to a rotary drive; the movable burner base (3) substantially closing an opening in the lowermost region of the combustion chamber (9), a gap (7) for the ash to be discharged remaining in each case between the movable burner base (3) and the edges of the opening, through which gap primary air (4) also enters the combustion chamber, the movable burner base (3) being a roller or drum (8) which has at least two regions having different radii over its circumference, **characterised in that**, in the case of two regions, the regions are each formed over half the circumference (π) .

2. Pellet burner according to claim 1, **characterised in that** the roller or drum (8) has elevations or studs (11) on the side facing the burner chamber (9).

3. Pellet burner according to claim 1, **characterised in that** the gaps (7) have a width between 0.4 mm and 6 mm.

4. Pellet burner according to any of the preceding claims, **characterised in that** the combustion chamber (9) is formed by a burner housing (2), the lower edges of which are contoured.

5. Pellet burner according to any of the preceding claims, **characterised in that** three regions having different radii are provided.

## Revendications

1. Brûleur à pellets (6) à air primaire réglable (4) et avec un dispositif d'évacuation des cendres, comportant une chambre de combustion (9), dans la partie inférieure de laquelle sont formés, au fond du brûleur, au moins un orifice d'entrée pour l'air primaire (4) ainsi que le dispositif d'évacuation des cendres, dans lequel le dispositif d'évacuation des cendres est un fond de brûleur mobile (3) qui est monté en rotation sur un axe de rotation incliné de 20° maximum par rapport à l'horizontale et qui est relié à un entraînement rotatif ; dans lequel le fond de brûleur mobile (3) ferme sensiblement une ouverture au niveau de la partie inférieure de la chambre de combustion (9), dans lequel une fente (7) permettant l'évacuation des cendres entre le fond de brûleur mobile (3) et chaque bord de l'ouverture demeure toujours libre, fentes par lesquelles de l'air primaire (4) pénètre également dans la chambre de combustion, dans lequel le fond de brûleur mobile (3) est un rouleau ou un tambour (8) qui comporte à sa circonférence au moins deux portions de rayon différent, **caractérisé en ce que**, dans le cas de deux portions, les portions occupent chacune la moitié de la circonférence (π).

2. Brûleur à pellets selon la revendication 1, **caractérisé en ce que** le rouleau ou tambour (8) présente des saillies ou ergots (11) sur le côté tourné vers la chambre de combustion (9).

3. Brûleur à pellets selon la revendication 1, **caractérisé en ce que** les fentes (7) possèdent une largeur comprise entre 0,4 mm et 6 mm.

4. Brûleur à pellets selon l'une des revendications précédentes, **caractérisé en ce que** la chambre de combustion (9) est formée d'un boîtier de brûleur (2) dont les bords inférieurs sont profilés.

5. Brûleur à pellets selon l'une des revendications précédentes, **caractérisé en ce que** trois portions de rayons différents sont prévues.
